# EUROPÄISCHE PATENTSCHRIFT

(11) **EP 4 219 286 B1**
(45) Veröffentlichungstag und Bekanntmachung des Hinweises auf die Patenterteilung: **27.11.2024**
(21) Anmeldenummer: 23153436.3
(22) Anmeldetag: 26.01.2023
(51) Int. Cl.: B63B 59/04, B63H 20/36

(54) **VERKLEIDUNG FÜR ANTRIEBE VON WASSERFAHRZEUGEN**
FAIRING FOR MARINE DRIVE UNITS
CARÉNAGE POUR SYSTÈMES DE PROPULSION DE BATEAUX

(30) Priorität: 31.01.2022 AT 500432022
(43) Veröffentlichungstag der Anmeldung: 02.08.2023
(73) Patentinhaber: Jaksche Kunststofftechnik GmbH, 9433 St. Andrä (AT)
(72) Erfinder: JAKSCHE, Franz, 9431 St. Stefan (AT)
(74) Vertreter: Beer & Partner Patentanwälte KG

(56) Entgegenhaltungen:
- WO-A1-2005/105567
- AU-A- 1 169 288
- CA-A1- 2 219 750
- DE-A1- 102004 004 715
- FR-A1- 2 743 349
- FR-A1- 2 826 929
- US-A1- 2007 227 435

## Beschreibung

Die Erfindung betrifft eine Verkleidung mit den Merkmalen des Oberbegriffes von Anspruch 1.

FR 2 826 929 A1 zeigt ein einteiliges Schutzgehäuse für Außenbordmotoren, das an einer an dem Heck (Spiegel) eines Bootes angebrachten Platte dicht anliegt und in dem eine Pumpe vorgesehen ist. Das Gehäuse ist unten in Zapfen, die an der Platte vorgesehen sind, eingehängt und wird oben mit Hilfe von Schnallen an der Platte festgelegt. Die Pumpe erlaubt es, Wasser aus dem Gehäuse abzupumpen.

FR 2 743 349 A1 offenbart ein Schutzgehäuse für Z-Antriebe von Booten. Das einteilige Gehäuse ist an dem Heck (Spiegel) eines Bootes über eine Dichtungsanordnung ohne ausblasbare Elemente angebracht. In dem Gehäuse ist eine Füllöffnung, von der eine schräg nach unten führende Leitung ausgeht, vorgesehen. Über eine weitere Öffnung in der Wand des Gehäuses kann der Innenraum des Gehäuses entleert werden, indem Wasser oder Gas abgesaugt wird.

WO 2005/105567 A1 zeigt ein Gehäuse für Z-Antriebe, das oben einen Deckel aufweist. Das Gehäuse aus GFK ist über eine nicht aufblasbare Dichtung unmittelbar, also ohne eine gesonderte Montageplatte, an dem Heck (Spiegel) eines Bootes angebracht und durch Spannverschlüsse festgehalten. Wasser kann aus dem Gehäuse mit Hilfe eine Pumpe entfernt werden.

WO 2020/094231 A1 offenbart eine Schutzanordnung für Z-Antriebe mit einem einteiligen Gehäuse, das über einen verstärkten Rand unmittelbar an dem Heck (Spiegel) eines Bootes montiert ist. Das Innere des Gehäuses wird mit Gas aus einer externen Gasquelle gespült, um die Feuchtigkeit zu regeln, wozu ein Feuchtigkeitssensor vorgesehen ist.

FR 2 977 859 A1 beschreibt und zeigt ein als Faltenschlauch ausgebildetes Gehäuse für Bootsantriebe. Der Faltenschlauch ist über eine Muffe und Gegenmuffe an dem Heck (Spiegel) eines Bootes angebracht.

US 2006/0089061 A1 betrifft ein Schutzgehäuse für Außenbordmotoren oder den Antriebsteil eines Innenbordmotors. Das Gehäuse besteht aus zwei miteinander gelenkig gekuppelten Hälften, die in einer lotrechten Ebene aneinander anliegen. Das Gehäuse ist an dem Boot nicht befestigt, sondern umgibt einfach den unteren Teil des Schraubenantriebes. Ein ähnliches Schutzgehäuse ist aus DE 43 40 131 A1 bekannt.

DE 10 2004 004 715 A1 offenbart ein Gehäuse, das an dem Heck (Spiegel) eines Bootes angebracht ist. Zwischen den Gehäusehälften ist eine Dichtschnur vorgesehen. Das Gehäuse liegt über eine Lippendichtung und im Übrigen unmittelbar an dem Heck (Spiegel) des Bootes an. Einzelheiten, wie das Gehäuse an dem Boot zu befestigen ist, offenbart DE 10 2004 004 715 A1 nicht.

Weiterer einschlägiger Stand der Technik findet sich in den Dokumenten AU 11692 88 A, US 2007/227435 A1 oder CA 2 219 750 A1.

Ziel und Zweck der Verkleidungen von Antrieben für Wasserfahrzeuge ist es, Korrosionen an den außerhalb des Wasserfahrzeuges befindlichen Teilen des Antriebes, insbesondere von Z-Antrieben, zu vermeiden. Überdies soll Algen- und Muschelbewuchs vermieden werden.

Aufgabe der Erfindung ist es, eine Verkleidung der eingangs genannten Gattung zur Verfügung zu stellen, die einfach zu montieren und dennoch wasserdicht ist.

Gelöst wird diese Aufgabe erfindungsgemäß mit einer Verkleidung, die die Merkmale von Anspruch 1 aufweist.

Bevorzugte und vorteilhafte Ausgestaltungen der erfindungsgemäßen Verkleidung sind Gegenstand der Unteransprüche.

Da bei der erfindungsgemäßen Verkleidung eine Adapterplatte vorgesehen ist, ist das Anbringen der Gehäusehälften des Gehäuses der Verkleidung an dem Wasserfahrzeug auf einfache Art und Weise möglich. Zusätzlich ist bei der Erfindung von Vorteil, dass die Dichtung zwischen dem Gehäuse und der Adapterplatte eine aufblasbare Dichtung ist, die gute Dichtheit gewährleistet.

Die bei der erfindungsgemäßen Verkleidung vorgesehene Adapterplatte hat den Vorteil, dass ein und dasselbe Gehäuse aus den Gehäusehälften an unterschiedlich ausgebildeten Wasserfahrzeugen am Heck (Spiegel) derselben angebracht werden kann. Dies wird bei einer in einen oberen und einen unteren Teil geteilten Adapterplatte insbesondere durch eine großflächige Ausführung des unteren Teils der Adapterplatte gewährleistet.

Von Vorteil bei der erfindungsgemäßen Verkleidung ist es in einer Ausführungsform, dass zum Verbinden der Gehäusehälften miteinander und/oder zum Verbinden des Gehäuses mit der Adapterplatte Schnellverschlüsse, wie (Hebel-)Spannverschlüsse, vorgesehen sind. Diese Ausführungsform erlaubt ein einfaches und rasches Verbinden der Gehäusehälften miteinander und Anbringen des Gehäuses an der Adapterplatte und damit an dem Wasserfahrzeug, ohne dass gesonderte Werkzeuge, wie Schraubenzieher, Schraubenschlüssel und Ähnliches, erforderlich sind.

Das der aufblasbaren Dichtung zugeordnete Ventil kann nach Art eines üblichen Ventils für Automobil- oder Fahrradreifen ausgebildet sein, sodass übliche Luftpumpen, auch batteriebetriebene Luftpumpen, verwendet werden können, um die Dichtung aufzublasen.

In einer Ausführungsform der Erfindung ist vorgesehen, dass die Adapterplatte in zwei Teile unterteilt ist, wobei es bevorzugt ist, dass der untere Teil der Adapterplatte an dem Wasserfahrzeug abnehmbar angeordnet ist. Die Ausführungsform mit einer geteilten Adapterplatte erleichtert auch das Anbringen der Adapterplatte an dem Wasserfahrzeug derart, dass sie die außerhalb des Wasserfahrzeuges liegenden Teile des Antriebes, insbesondere des Z-Antriebes, umgibt.

In einer Ausführungsform der erfindungsgemäßen Verkleidung ist vorgesehen, dass innerhalb des Gehäuses eine Pumpe nach Art einer Bilgepumpe vorgesehen ist. Die Bilgepumpe hat den Vorteil, dass allenfalls in das Innere des Gehäuses eintretendes Wasser abgepumpt werden kann. Mit der Pumpe kann auch nach dem Anbringen des Gehäuses der Verkleidung an der Adapterplatte in dem Gehäuse befindliches Wasser abgepumpt werden. Dies hat den Vorteil, dass die Verkleidung angebracht werden kann, wenn das Wasserfahrzeug im Wasser schwimmt, weil dann Wasser aus der Verkleidung abgepumpt werden kann. Dabei kann vorgesehen sein, dass der Schlauchleitung, durch welche die Bilgepumpe Wasser aus dem Inneren des Gehäuses abpumpt, ein Rückschlagventil zugeordnet ist, sodass verhindert ist, dass Wasser wieder in das Gehäuse zurückrinnt. Die Bilgepumpe kann an das Stromnetz des Wasserfahrzeuges angeschlossen oder mit einem gesonderten, gegebenenfalls mit Solarstrom gespeisten, Batteriesystem betrieben werden.

Um eine einfache Montage der erfindungsgemäßen Verkleidung zu gewährleisten, ohne dass das Wasserfahrzeug aus dem Wasser gehoben werden muss, kann bei der erfindungsgemäßen Verkleidung vorgesehen sein, dass beide Gehäusehälften mit Schwimmkörpern versehen sind. Das erlaubt es, die beiden Gehäusehälften zu wassern und dann zusammenzufügen und an der Adapterplatte anzuschließen. Dies gelingt einfach und ohne Weiteres, wenn gemäß einer Ausführungsform zum Verbinden des Gehäuses mit der Adapterplatte und zum Verbinden der Gehäusehälften miteinander Schnellverschlüsse, wie Spannverschlüsse mit Hebeln, vorgesehen sind.

Der allenfalls vorgesehenen Bilgepumpe kann ein Schwimmerschalter zugeordnet sein, sodass gewährleistet ist, dass die Bilgepumpe nur dann in Betrieb ist, wenn im Inneren des Gehäuses Wasser vorhanden ist.

Um das einfache und richtige Ansetzen der zusammengefügten Gehäusehälften an der Adapterplatte zu vereinfachen, kann in einer Ausführungsform vorgesehen sein, dass an der dem Gehäuse zugekehrten Seite der Adapterplatte Zentrierstifte (aus Edelstahl) und/oder leistenförmige Führungselemente, wie Führungsrippen, vorgesehen sind. Die Zentrierstifte können in entsprechende Öffnungen in dem der Adapterplatte zugekehrten Rand des Gehäuses eingreifen. Die Führungselemente, welche rippen- oder leistenförmig sein können, liegen bei an der Adapterplatte angelegtem Gehäuse an dem der Adapterplatte zugekehrten Rand des Gehäuses von innen und von außen her an.

Ein Vorteil der erfindungsgemäßen Verkleidung ist es, dass sie den Antrieb, wie einen Z-Antrieb, eines Wasserfahrzeuges (Schiff/Boot/Yacht) vor Algen- und Muschelbewuchs, Korrosion und galvanischen Strömen durch im Wasser gelöste Salze schützt. Normalerweise sind die im Unterwasserbereich befindlichen Teile von Wasserfahrzeugen Muschel- und Algenbewuchs, der unter der Einwirkung von Sonnenlicht verstärkt auftritt, ausgesetzt. Dieser Bewuchs bedingt, dass das Wasserfahrzeug jährlich oder mehrmals jährlich mit erheblichem Aufwand aus dem Wasser gehoben werden muss, um Muschel- und Algenbewuchs zu entfernen und so entstandene Schäden an dem Antrieb, wie einem Z-Antrieb, oder an seiner Mechanik zu warten. Letztlich hat ein Muschel- und Algenbewuchs an einem Antrieb (Z-Antrieb) und dessen Schraube einen erhöhten Treibstoffverbrauch zur Folge, da ein erheblich größerer Fahrtwiderstand auftritt.

Im Rahmen der Erfindung ist in Betracht gezogen, nicht nur die beiden Gehäusehälften, sondern auch die Adapterplatte - auch wenn diese in zwei Teile unterteilt ist - aus Kunststoff, wie glasfaserverstärktem Kunststoff (GFK), zu fertigen. Dieser Kunststoff hat den Vorteil, dass er formbeständig, seewasserfest und UV-beständig ist.

Die Ausführungsform des Gehäuses aus Kunststoff, wie GFK, erlaubt es auch, dessen Außenflächen glatt zu machen, sodass Bewuchs durch Muscheln und/oder Algen weitgehend eingeschränkt ist.

In einer möglichen, beispielhaften Ausführungsform der erfindungsgemäßen Verkleidung kann vorgesehen sein, dass zum Verbinden der Gehäusehälften miteinander und/oder zum Verbinden des Gehäuses mit der Adapterplatte Schnellverschlüsse, wie (Hebel-)Spannverschlüsse, vorgesehen sind.

In einer möglichen, beispielhaften Ausführungsform der erfindungsgemäßen Verkleidung kann vorgesehen sein, dass auf der dem Wasserfahrzeug zuzukehrenden Seite der Adapterplatte eine Dichtung, insbesondere eine Dichtung in Form einer Schaumstoffrunddichtung oder einer Kunststoffschnur, vorzugsweise aus EPDM, vorgesehen ist.

In einer möglichen, beispielhaften Ausführungsform der erfindungsgemäßen Verkleidung kann vorgesehen sein, dass die Dichtung zwischen den Gehäusehälften eine Dichtung in Form einer Kunststoffschnur, insbesondere aus EPDM, ist.

In einer möglichen, beispielhaften Ausführungsform der erfindungsgemäßen Verkleidung kann vorgesehen sein, dass die Adapterplatte an dem Wasserfahrzeug mit Muttern, vorzugsweise Knebelmuttern, bzw. Hutmuttern befestigt ist, und dass die Muttern bzw. Hutmuttern auf an dem Heck des Wasserfahrzeuges befestigte, insbesondere angeklebte, Gewindezapfen geschraubt sind.

In einer möglichen, beispielhaften Ausführungsform der erfindungsgemäßen Verkleidung kann vorgesehen sein, dass die Adapterplatte durch eine Öffnung für die Aufnahme des an dem Heck des Wasserfahrzeuges liegenden Teils des Antriebes im Wesentlichen ringartig ausgebildet ist.

In einer möglichen, beispielhaften Ausführungsform der erfindungsgemäßen Verkleidung kann vorgesehen sein, dass die Adapterplatte geteilt ist und einen in Gebrauchslage oberen Teil und einen in Gebrauchslage unteren Teil umfasst.

In einer möglichen, beispielhaften Ausführungsform der erfindungsgemäßen Verkleidung kann vorgesehen sein, dass der untere Teil der Adapterplatte an dem Wasserfahrzeug abnehmbar angebracht ist.

In einer möglichen, beispielhaften Ausführungsform der erfindungsgemäßen Verkleidung kann vorgesehen sein, dass die Fuge zwischen den Teilen der Adapterplatte ein Stufenfalz ist.

In einer möglichen, beispielhaften Ausführungsform der erfindungsgemäßen Verkleidung kann vorgesehen sein, dass Spanneinrichtungen vorgesehen sind, die einerseits an dem in Gebrauchslage unteren Bereich der Adapterplatte und anderseits mit Abstand von der Adapterplatte an dem Gehäuse befestigt sind.

In einer möglichen, beispielhaften Ausführungsform der erfindungsgemäßen Verkleidung kann vorgesehen sein, dass die Spanneinrichtungen Wantenspanner sind.

In einer möglichen, beispielhaften Ausführungsform der erfindungsgemäßen Verkleidung kann vorgesehen sein, dass in dem Gehäuse eine Pumpe nach Art einer Bilgepumpe vorgesehen ist.

In einer möglichen, beispielhaften Ausführungsform der erfindungsgemäßen Verkleidung kann vorgesehen sein, dass der Pumpe ein im Inneren des Gehäuses angeordneter Schwimmerschalter zugeordnet ist.

In einer möglichen, beispielhaften Ausführungsform der erfindungsgemäßen Verkleidung kann vorgesehen sein, dass an die Pumpe eine an der Außenseite des Gehäuses mündende Leitung, wie ein Schlauch, angeschlossen ist.

In einer möglichen, beispielhaften Ausführungsform der erfindungsgemäßen Verkleidung kann vorgesehen sein, dass in der Leitung ein Rückschlagventil vorgesehen ist.

In einer möglichen, beispielhaften Ausführungsform der erfindungsgemäßen Verkleidung kann vorgesehen sein, dass der aufblasbaren Dichtung ein von außerhalb des Gehäuses zugängliches Ventil, an das eine Druckluftquelle, wie eine Luftpumpe, anschließbar ist, zugeordnet ist.

In einer möglichen, beispielhaften Ausführungsform der erfindungsgemäßen Verkleidung kann vorgesehen sein, dass an der dem Gehäuse zugekehrten Seite der Adapterplatte Zentrierstifte, denen Öffnungen in dem der Adapterplatte zugekehrten Rand des Gehäuses gegenüberliegen, vorgesehen sind.

In einer möglichen, beispielhaften Ausführungsform der erfindungsgemäßen Verkleidung kann vorgesehen sein, dass an der dem Gehäuse zugekehrten Seite der Adapterplatte Führungsrippen, die an dem der Adapterplatte zugekehrten Rand des Gehäuses innen und außen anliegen, vorgesehen sind.

In einer möglichen, beispielhaften Ausführungsform der erfindungsgemäßen Verkleidung kann vorgesehen sein, dass das Gehäuse aus Kunststoff, vorzugsweise aus glasfaserverstärktem Kunststoff, mit glatter Außenseite besteht.

In einer möglichen, beispielhaften Ausführungsform der erfindungsgemäßen Verkleidung kann vorgesehen sein, dass Muttern auf Gewindebolzen, die in an dem Wasserfahrzeug befestigte Ankerplatten eingedreht sind und den unteren Teil der Adapterplatte durchgreifen, geschraubt sind.

In einer möglichen, beispielhaften Ausführungsform der erfindungsgemäßen Verkleidung kann vorgesehen sein, dass die Ankerplatten an der Unterseite des Wasserfahrzeuges befestigt, insbesondere angeklebt, sind.

Weitere Einzelheiten und Merkmale sowie Vorteile der erfindungsgemäßen Verkleidung ergeben sich aus der nachstehenden Beschreibung eines Ausführungsbeispiels anhand der Zeichnungen. Es zeigt:
- Fig. 1: einen in einer Verkleidung angeordneten Z-Antrieb,
- Fig. 2: in Schrägansicht die Verkleidung in auseinandergezogener Darstellung mit Details A bis E,
- Fig. 3: in Schrägansicht eine rechte Gehäusehälfte der Verkleidung mit Adapterplatte und Details C bis G,
- Fig. 4: in Seitenansicht eine komplette Verkleidung an der Adapterplatte und Details A bis C,
- Fig. 5: in Schrägansicht die linke Gehäusehälfte mit Detail A, und
- Fig. 6: in Schrägansicht das komplette Gehäuse der Verkleidung mit Adapterplatte und Detail A.

Eine erfindungsgemäße Verkleidung 1 für Z-Antriebe 2 von Wasserfahrzeugen 3 umfasst ein Gehäuse 4, in dem das Getriebe 5 und die Schiffsschraube 6 des Z-Antriebes 2 aufgenommen ist. Gehäusehälften 7 und 8 des Gehäuses 4 - in Fig. 1 ist nur eine der Gehäusehälften 7 und 8, nämlich die rechte (steuerbordseitige) Gehäusehälfte 8, dargestellt - sind an einer Adapterplatte 9 befestigt, die ihrerseits an der hinteren Schiffswand 10 des Wasserfahrzeuges 3 montiert ist. Dabei befindet sich der Schiffsmotor innerhalb des Wasserfahrzeuges 3 und liegt im Wesentlichen dem in Fig. 1 gezeigten Z-Antrieb 2 gegenüber.

Aus Fig. 2 ist zu erkennen, dass die erfindungsgemäße Verkleidung 1 das Gehäuse 4 aufweist, das aus den Gehäusehälften 7 und 8 (rechte und linke Gehäusehälfte) besteht, die zusammengesetzt an der Adapterplatte 9 befestigt werden. Die Adapterplatte 9 ihrerseits ist an der Schiffswand 10 montiert.

Zum Verbinden der Gehäusehälften 7 und 8 miteinander sind (Hebel-)Schnellspannverschlüsse 11 vorgesehen, welche die Gehäusehälften 7 und 8 aufeinander zu belasten und zusammenhalten. Zwischen den beiden Gehäusehälften 7 und 8 ist eine Dichtung 12 angeordnet, sodass das Gehäuse 4, bestehend aus den Gehäusehälften 7 und 8, wasserdicht ist, wenn die Gehäusehälften 7 und 8 miteinander verbunden sind. Die Dichtung 12 zwischen den Gehäusehälften 7 und 8 kann als Dichtprofil aus Kunststoff, wie Neopren oder EPDM-Moosgummi, ausgebildet sein. Dabei ist bevorzugt, dass die Dichtung 12 in einer Nut in einer der Gehäusehälften 7 oder 8 angeordnet, insbesondere eingeklebt, ist. Die Nut für die Dichtung 12 ist in dem der anderen Gehäusehälfte 7 oder 8 zugekehrten Rand der Gehäusehälfte 7 oder 8 vorgesehen.

Das Befestigen der miteinander zu dem Gehäuse 4 verbundenen Gehäusehälften 7 und 8 an der Adapterplatte 9 erfolgt mit Hilfe von (Hebel-)Schnellspannverschlüssen 11, wie dies in den Details B und D von Fig. 2 gezeigt ist.

Fig. 3 zeigt die rechte (steuerbordseitige) Gehäusehälfte 8, in der eine Bilgepumpe 13 (vgl. Detail C in Fig. 3) angeordnet ist. Von der Bilgepumpe 13, die im unteren Bereich des Gehäuses 4 angeordnet ist, führt eine Leitung 14 nach oben zu einem Auslass 32 (Detail C in Fig. 4), der im oberen Bereich des Gehäuses 4 vorgesehen ist. In der Leitung 14 ist ein Rückschlagventil vorgesehen.

Die Adapterplatte 9 besteht aus einem oberen Teil 16 und einem unteren, großflächig ausgeführten Teil 17, die beide mit der Schiffswand 10 verbunden sind. Die Fuge zwischen den Teilen 16 und 17 der Adapterplatte 9 ist als Stufenfalz ausgebildet.

Zwischen den miteinander zu dem Gehäuse 4 verbundenen Gehäusehälften 7 und 8 und der Adapterplatte 9 ist eine Dichtung 18 vorgesehen, die als aufblasbare Dichtung 18 ausgebildet ist. Damit die Dichtung 18 zwischen dem Gehäuse 4 und der Adapterplatte 9 aufgeblasen werden kann, ist ein Ventil vorgesehen, das außerhalb des Gehäuses 4 angeordnet ist. Das Ventil kann nach Art eines Ventils für einen Fahrrad- oder Autoreifen ausgebildet sein. Das Ventil ist am freien, oben und außerhalb des Gehäuses 4 der erfindungsgemäßen Verkleidung 1 liegenden Ende einer Zuleitung 15 (vgl. Fig. 3, Detail E), die zu der Dichtung 18 führt, angeordnet. So ist das Ventil auch bei an einem Wasserfahrzeug 3 montierter Verkleidung 1 gut zugänglich.

Die Adapterplatte 9, die aus dem oberen Teil 16 und dem unteren Teil 17 besteht, ist an der Schiffswand 10 (Schiffsspiegel) befestigt. Dabei ist vorgesehen, dass der obere Teil 16 der Adapterplatte 9 stets an dem Schiffsrumpf montiert bleibt. Dagegen wird der untere Teil 17 der Adapterplatte 9 erst an dem Schiffsrumpf montiert, wenn das Gehäuse 4 der Verkleidung 1 angebracht werden soll.

Um die Adapterplatte 9, bestehend aus den oberen und unteren Teilen 16 und 17, gegenüber dem Schiff (Schiffsspiegel) abzudichten, ist zwischen der Adapterplatte 9 und der Schiffswand 10 eine Dichtung 19 (Neopren oder EPDM-Moosgummi) vorgesehen, die in eine Nut in der schiffswandseitigen Seite der Adapterplatte 9 geklebt ist.

Das Befestigen der Adapterplatte 9 an der Schiffswand 10 erfolgt über Gewindezapfen 21, die an der Schiffswand 10 angeklebt werden. Für den oberen Teil 16 der Adapterplatte 9 sind (vgl. Fig. 5) beispielsweise fünf Gewindezapfen 21 und für den unteren Teil 17 der Adapterplatte 9 sind beispielsweise sechs Gewindezapfen 21 vorgesehen. Wie Detail A von Fig. 6 zeigt, sind die Gewindezapfen 21 mit gelochten, an der hinteren Schiffswand befestigten, insbesondere angeklebten, Grundplatten 22 versehen, sodass eine ausreichende Klebefläche gewährleistet ist. Um allfällige Kleberspuren im Bereich der Ankerplatten 23 der Gewindezapfen 21 abzudecken, können die Ankerplatten 23 durch Abdeckhauben 36 (vgl. Fig. 6, Detail A) abgedeckt sein.

Der obere Teil 16 der Adapterplatte 9 wird mit Hilfe von Hutmuttern 24, die auf die Gewindezapfen 21 geschraubt werden, befestigt (vgl. Detail F von Fig. 3).

Der untere Teil 17 der Adapterplatte 9 wird mittels Muttern, vorzugsweise Knebelmuttern (Flügelmuttern) 25, (vgl. Fig. 3, Detail D) fixiert, die auf Gewindebolzen 21 geschraubt sind. Die Knebelmuttern 25 für das Befestigen des unteren Teils 17 der Adapterplatte 9 können, um deren Verlust zu vermeiden, mit Hilfe von Ketten an dem unteren Teil 17 der Adapterplatte 9 angehängt sein.

Auf das Gehäuse 4 der erfindungsgemäßen Verkleidung 1, wenn dieses leer ist, also in ihm kein Wasser enthalten ist, wirken (erhebliche) Auftriebskräfte ein. Diese Auftriebskräfte belasten die unteren Schnellspanner 11, mit welchen die Gehäusehälften 7 und 8 an der Adapterplatte 9 befestigt sind. Um dem Rechnung zu tragen, sind an dem unteren Teil 17 der Adapterplatte 9 Ringe 27 vorgesehen, in welchen Spanneinrichtungen, wie Wantenspanner 28 (vgl. Fig. 4, Detail D) eingehängt sind. Die anderen Enden der Wantenspanner 28 sind an den Gehäusehälften 7 und 8 mit Abstand von der Adapterplatte 9 festgelegt. So sind die Schnellspanner 11, welche das Gehäuse 4 der Verkleidung 1 an der Adapterplatte 9 festlegen, auch im unteren Bereich der Verkleidung 1 entlastet. Um die von den Wantenspannern 28 auf den unteren Teil 17 der Adapterplatte 9 einwirkenden Kräfte abzuleiten, sind an der Unterseite des Wasserfahrzeuges 3 Ankerplatten 23 befestigt, z.B. angeklebt, die Gewindebolzen 33 tragen. Auf die Gewindebolzen 33 werden mit Handgriffen 34 versehene Muttern 35 geschraubt, die den unteren Teil 17 der Ankerplatte 23 am Wasserfahrzeug 3 zusätzlich fixieren (vgl. Fig. 4, Detail A, Fig. 2, Detail E und Fig. 5).

Auf der Seite der Adapterplatte 9, die dem Gehäuse 4 zugekehrt ist, sind noch Zentrierstifte 30 (vgl. Fig. 3, Detail E) vorgesehen, damit das Gehäuse 4 an der Adapterplatte 9 problemlos richtig ausgerichtet werden kann. Zusätzlich wird das richtige Ausrichten des Gehäuses 4, bestehend aus den beiden Gehäusehälften 7 und 8, durch Führungsrippen 31 an der dem Gehäuse 4 zugekehrten Seite der Adapterplatte 9 gewährleistet (vgl. Detail E von Fig. 3). Die Führungsrippen 31 liegen an dem der Adapterplatte 9 zugekehrten Rand des Gehäuses 4 von innen und von außen her an.

Durch die erfindungsgemäße Verkleidung 1 für Antriebe, wie Z-Antriebe 2, von Wasserfahrzeugen 3 sind diese zuverlässig vor Algen- und Muschelbewuchs und Korrosion und galvanischen Strömen durch in Wasser gelöste Salze geschützt.

Ein Vorteil bei der erfindungsgemäßen Verkleidung 1 ist es, dass durch die Dichtungen 12 und 18 zwischen den Gehäusehälften 7 und 8 einerseits und dem Gehäuse 4 und der Adapterplatte 9 anderseits eine sichere Abdichtung gegen Wassereintritt gewährleistet ist.

Das Montieren des Gehäuses 4 an der Adapterplatte 9 und auch das Verbinden der Gehäusehälften 7 und 8 miteinander zu dem Gehäuse 4 erfolgt mit Hilfe von Schnellverschlüssen 11 (aus Edelstahl), sodass keine besonderen Werkzeuge erforderlich sind.

Von Vorteil bei einer Ausführungsform der Verkleidung 1 ist, dass im Falle eines unvorhergesehenen Wassereintrittes in die Verkleidung 1 die Bilgepumpe 13 vorgesehen ist, die das eingedrungene Wasser sofort (durch einen Schwimmerschalter automatisch gesteuert) aus der Verkleidung 1 abpumpt. Die Bilgepumpe 13 kann an das Stromnetz des Schiffes oder an eine Batterie angeschlossen sein.

Die Bilgepumpe 13, die in der rechten Gehäusehälfte 8 in deren unteren Bereich fix montiert ist, hat auch den Vorteil, dass die erfindungsgemäße Verkleidung 1 angebracht werden kann, wenn das Wasserfahrzeug 3 noch im Wasser schwimmt, also der Antrieb, wie Z-Antrieb 2, wenigstens teilweise unter dem Wasserspiegel liegt, da in der Verkleidung 1 vorhandenes Wasser mit Hilfe der Bilgepumpe 13 aus der Verkleidung 1 abgepumpt werden kann, obwohl das die Verkleidung bildende Gehäuse 4 an dem Wasserfahrzeug 3 fix montiert ist.

Zusammenfassend kann ein Ausführungsbeispiel der Erfindung wie folgt beschrieben werden:
Eine Verkleidung 1 für Antriebe, wie Z-Antriebe 2, von Wasserfahrzeugen 3 weist ein Gehäuse 4 aus zwei Gehäusehälften 7 und 8 auf. Das Gehäuse 4 ist an einer an dem Wasserfahrzeug 3 befestigten Adapterplatte 9 festgelegt. Zwischen den Gehäusehälften 7 und 8 ist eine Dichtung 12 vorgesehen. Zwischen dem Gehäuse 4 und der Adapterplatte 9 ist eine durch Druckluft aufweitbare Dichtung 18 angeordnet. Die Gehäusehälften 7 und 8 sind miteinander mittels (Hebel-)Spannverschlüssen 11 verbunden. Das Gehäuse 4 ist mittels (Hebel-)Spannverschlüssen 11 an der Adapterplatte 9 festgelegt. In dem Gehäuse 4 ist unten eine schwimmergesteuerte Bilgepumpe 13, von der eine Leitung 14 zu einer im oberen Bereich des Gehäuses 4 vorgesehenen Öffnung führt, vorgesehen.

## Patentansprüche

1. Verkleidung (1) für Antriebe, wie Z-Antriebe (2), von Wasserfahrzeugen (3), wie Boote oder Schiffe, umfassend ein Gehäuse (4), das den außerhalb des Wasserfahrzeuges (3) liegenden Teil des Antriebes umgibt und das zwei längs einer in Gebrauchslage im Wesentlichen lotrechten Ebene aneinander anliegende Gehäusehälften (7 und 8) aufweist, wobei zwischen den Gehäusehälften (7 und 8) eine Dichtung (12) vorgesehen ist und wobei das Gehäuse (4) zum Befestigen an dem Heck (Spiegel) des Wasserfahrzeuges (3) ausgebildet ist, **dadurch gekennzeichnet, dass** eine lösbar mit dem Gehäuse (4) verbundene und an dem Heck des Wasserfahrzeuges (3) zu montierende Adapterplatte (9) vorgesehen ist und dass zwischen dem Gehäuse (4) und der Adapterplatte (9) eine aufblasbare Dichtung (18) vorgesehen ist.

2. Verkleidung nach Anspruch 1, **dadurch gekennzeichnet, dass** auf der dem Wasserfahrzeug (3) zuzukehrenden Seite der Adapterplatte (9) eine Dichtung (18), insbesondere eine Dichtung (18) in Form einer Schaumstoffrunddichtung oder einer Kunststoffschnur, vorzugsweise aus EPDM, vorgesehen ist.

3. Verkleidung nach Anspruch 1 oder 2, **dadurch gekennzeichnet, dass** die Adapterplatte (9) an dem Wasserfahrzeug (3) mit Muttern, vorzugsweise Knebelmuttern (25), bzw. Hutmuttern (24) befestigt ist, und dass die Muttern (25) bzw. Hutmuttern (24) auf an dem Heck des Wasserfahrzeuges (3) befestigte, insbesondere angeklebte, Gewindezapfen (21) geschraubt sind.

4. Verkleidung nach einem der Ansprüche 1 bis 3, **dadurch gekennzeichnet, dass** die Adapterplatte (9) durch eine Öffnung für die Aufnahme des an dem Heck des Wasserfahrzeuges (3) liegenden Teils des Antriebes im Wesentlichen ringartig ausgebildet ist.

5. Verkleidung nach einem der Ansprüche 1 bis 4, **dadurch gekennzeichnet, dass** Spanneinrichtungen vorgesehen sind, die einerseits an dem in Gebrauchslage unteren Bereich der Adapterplatte (9) und anderseits mit Abstand von der Adapterplatte (9) an dem Gehäuse (4) befestigt sind.

6. Verkleidung nach einem der Ansprüche 1 bis 5, **dadurch gekennzeichnet, dass** der aufblasbaren Dichtung (18) ein von außerhalb des Gehäuses (4) zugängliches Ventil, an das eine Druckluftquelle, wie eine Luftpumpe, anschließbar ist, zugeordnet ist.

7. Verkleidung nach einem der Ansprüche 1 bis 6, **dadurch gekennzeichnet, dass** an der dem Gehäuse (4) zugekehrten Seite der Adapterplatte (9) Zentrierstifte (30), denen Öffnungen in dem der Adapterplatte (9) zugekehrten Rand des Gehäuses (4) gegenüberliegen, vorgesehen sind.

8. Verkleidung nach einem der Ansprüche 1 bis 7, **dadurch gekennzeichnet, dass** an der dem Gehäuse (4) zugekehrten Seite der Adapterplatte (9) Führungsrippen (31), die an dem der Adapterplatte (9) zugekehrten Rand des Gehäuses (4) innen und außen anliegen, vorgesehen sind.

9. Verkleidung nach einem der Ansprüche 1 bis 8, **dadurch gekennzeichnet, dass** das Gehäuse (4) aus Kunststoff, vorzugsweise aus glasfaserverstärktem Kunststoff, mit glatter Außenseite besteht.

10. Verkleidung nach einem der Ansprüche 3 bis 9, **dadurch gekennzeichnet, dass** Muttern (35) auf Gewindebolzen (33), die in an dem Wasserfahrzeug (3) befestigte Ankerplatten (23) eingedreht sind und den unteren Teil (17) der Adapterplatte (9) durchgreifen, geschraubt sind.

11. Verkleidung nach Anspruch 10, **dadurch gekennzeichnet, dass** die Ankerplatten (23) an der Unterseite des Wasserfahrzeuges (3) befestigt, insbesondere angeklebt, sind.

## Claims

1. Lining (1) for drives, such as sterndrives (2), of vessels (3), such as boats or ships, comprising a housing (4), which surrounds the part of the drive lying outside of the vessel (3) and which has two adjoining housing halves (7 and 8) along a plane that is essentially vertical in the operating position, wherein a seal (12) is provided between the housing halves (7 and 8), and wherein the housing (4) is designed for fastening to the stern (transom) of the vessel (3), **characterized in that** an adapter plate (9) that is detachably connected to the housing (4) and that is to be mounted on the stern of the vessel (3) is provided, and **in that** an inflatable seal (18) is provided between the housing (4) and the adapter plate (9).

2. Lining according to Claim 1, **characterized in that** on the side of the adapter plate (9) to be turned toward the vessel (3), a seal (18), in particular a seal (18) in the form of a foam O-seal or a plastic cord, preferably made of EPDM, is provided.

3. Lining according to Claim 1 or 2, **characterized in that** the adapter plate (9) is fastened to the vessel (3) with screw nuts, preferably locking nuts (25), or cap nuts (24), and **in that** the screw nuts (25) or cap nuts (24) are screwed onto threaded pins (21) that are fastened, in particular glued, to the stern of the vessel (3).

4. Lining according to one of Claims 1 to 3, **characterized in that** the adapter plate (9) is designed essentially ring-like by means of an opening for accommodating the part of the drive lying on the stern of the vessel (3).

5. Lining according to one of Claims 1 to 4, **characterized in that** tension devices are provided that are fastened, on the one hand, to the lower area of the adapter plate (9) in the operating position, and on the other hand, to the housing (4) at a distance from the adapter plate (9).

6. Lining according to one of Claims 1 to 5, **characterized in that** a valve that is accessible from outside of the housing (4), to which valve a compressed-air source, such as an air pump, can be connected, is assigned to the inflatable seal (18) .

7. Lining according to one of Claims 1 to 6, **characterized in that** centering pins (30) that face openings in the edge of the housing (4) that faces the adapter plate (9) are provided on the side of the adapter plate (9) that faces the housing (4) .

8. Lining according to one of Claims 1 to 7, **characterized in that** guide fins (31) that adjoin the edge of the housing (4) that faces the adapter plate (9) on the inside and outside are provided on the side of the adapter plate (9) that faces the housing (4).

9. Lining according to one of Claims 1 to 8, **characterized in that** the housing (4) is made of plastic, preferably glassfiber-reinforced plastic, with a smooth exterior.

10. Lining according to one of Claims 3 to 9, **characterized in that** screw nuts (35) are screwed onto threaded bolts (33), which are screwed into anchor plates (23) fastened to the vessel (3) and extend through the lower part (17) of the adapter plate (9).

11. Lining according to Claim 10, **characterized in that** the anchor plates (23) are fastened, in particular glued, to the bottom of the vessel (3).

## Revendications

1. Habillage (1) pour des transmissions, telles que des propulseurs azimutaux (« Z-drive ») (2), de véhicules aquatiques (3), tels que des bateaux ou des navires, comprenant un capot (4) qui entoure la partie de la transmission située à l'extérieur du véhicule aquatique (3) et qui comporte deux moitiés de capot (7 et 8) reposant l'une contre l'autre le long d'un plan sensiblement vertical dans la position d'utilisation, dans lequel un joint d'étanchéité (12) est prévu entre les moitiés de capot (7 et 8) et dans lequel le capot (4) est conçu pour être fixé sur l'arrière (tableau arrière) du véhicule aquatique (3), **caractérisé en ce qu'**est prévue une plaque d'adaptation (9) assemblée de façon amovible au capot (4) et pouvant être montée à l'arrière du véhicule aquatique (3) et **en ce qu'**un joint d'étanchéité gonflable (18) est prévu entre le capot (4) et la plaque d'adaptation (9).

2. Habillage selon la revendication 1, **caractérisé en ce qu'**est prévu sur la face de la plaque d'adaptation (9) à tourner vers le véhicule aquatique (3) un joint d'étanchéité (18), en particulier un joint d'étanchéité (18) prenant la forme d'un joint rond en mousse ou d'un cordon en matière plastique, de préférence en EPDM.

3. Habillage selon la revendication 1 ou 2, **caractérisé en ce que** la plaque d'adaptation (9) est fixée au véhicule aquatique (3) avec des écrous, de préférence des écrous à garrot (25) ou des écrous borgnes (24), et **en ce que** les écrous (25) ou écrous borgnes (24) sont vissés sur des goujons filetés (21) fixés, en particulier collés, sur l'arrière du véhicule aquatique (3).

4. Habillage selon l'une des revendications 1 à 3, **caractérisé en ce que** la plaque d'adaptation (9) est conçue pour recevoir la partie de la transmission située à l'arrière du véhicule aquatique (3) à travers une ouverture en formant un anneau.

5. Habillage selon l'une des revendications 1 à 4, **caractérisé en ce que** sont prévus des dispositifs de serrage qui sont fixés, d'une part, dans la zone inférieure de la plaque d'adaptation (9) dans la position d'utilisation et, d'autre part, à distance de la plaque d'adaptation (9) sur le capot (4).

6. Habillage selon l'une des revendications 1 à 5, **caractérisé en ce que** le joint d'étanchéité gonflable (18) est associé à une valve accessible par l'extérieur du capot (4), à laquelle une source d'air comprimé, telle qu'une pompe à air, peut être raccordée.

7. Habillage selon l'une des revendications 1 à 6, **caractérisé en ce que** sont prévues, sur la face de la plaque d'adaptation (9) tournée vers le capot (4), des goupilles de centrage (30) auxquelles font face des ouvertures dans le bord du capot (4) tourné vers la plaque d'adaptation (9).

8. Habillage selon l'une des revendications 1 à 7, **caractérisé en ce que** sont prévues, sur la face de la plaque d'adaptation (9) tournée vers le capot (4), des nervures de guidage (31) qui reposent sur l'intérieur et l'extérieur sur le bord du capot (4) tourné vers la plaque d'adaptation (9).

9. Habillage selon l'une des revendications 1 à 8, **caractérisé en ce que** le capot (4) se compose de matière plastique, en particulier de plastique armé de fibres de verre, à surface extérieure lisse.

10. Habillage selon l'une des revendications 3 à 9, **caractérisé en ce que** des écrous (35) sont vissés sur des goujons filetés (33), qui sont serrés dans des plaques d'ancrage fixées sur le véhicule aquatique (3) et qui traversent la partie inférieure (17) de la plaque d'adaptation (9).

11. Habillage selon la revendication 10, **caractérisé en ce que** les plaques d'ancrage (23) sont fixées, en particulier collées, sur la face inférieure du véhicule aquatique (3).
